# FASCICULE DE BREVET EUROPEEN

(11) **EP 0 530 168 B1**
(45) Date de publication et mention de la délivrance du brevet: **28.06.1995**
(21) Numéro de dépôt: 92870126.7
(22) Date de dépôt: 19.08.1992
(51) Int. Cl.: E06B 9/86

(54) **Dispositif de verrouillage automatique de volets mécaniques**
Sperrvorrichtung für Rolltoren
Automatic locking device for roller shuttery

(30) Priorité: 23.08.1991 BE 9100777
(43) Date de publication de la demande: 03.03.1993
(73) Titulaire: DOTESA ENGINEERING BV, NL-3016 CN Rotterdam (NL)
(72) Inventeur: van Windt, Herman A.A., Kralendijk Bonaire (AN)
(74) Mandataire: Van Malderen, Michel

(56) Documents cités:
- EP-A- 0 242 317
- BE-A- 332 413
- CH-A- 657 663
- DE-A- 2 518 356
- FR-A- 2 609 095

## Description

La présente invention concerne un dispositif de sécurité de volets mécaniques (ou encore appelés volets roulants) qui les bloque automatiquement de manière qu'ils ne puissent être ouverts par l'extérieur, en particulier en cas d'effraction.

### Description de l'état de la technique

Il existe de nombreux systèmes de protection de volets mécaniques qui agissent au moyen d'une serrure ou d'un verrou. A titre d'exemple on peut obtenir un verrouillage d'un volet en utilisant un ou plusieurs verrous latéraux. Il est bien entendu qu'un tel système de fermeture n'est pas automatique, et on risque par conséquent d'oublier d'enclencher ledit verrou lors de l'ouverture du volet.

Le document FR-A-2 609 095 décrit un dispositif de verrouillage automatique de volets roulants. Dans un caisson métallique sont logés le tablier et l'arbre d'enroulement du volet. Le dispositif de verrouillage est essentiellement constitué d'une première série de saillies en dents de scie disposée verticalement sur la face interne du caisson sensiblement en regard d'au moins une des deux dernières lattes du tablier lorsque celui-ci est en position complètement abaissée et d'une seconde série de saillies également en dents de scie disposée sur la face externe des deux dernières lattes du tablier.

Ces séries de saillies disposées sur les lattes présentent le principal inconvénient qu'elles sont enroulées avec le tablier, ce qui rend l'enroulement moins compact et risque de provoquer une usure ou une détérioration lors des opérations successives d'enroulement et de déroulement du tablier.

Un second inconvénient réside dans le fait que les deux séries de saillies doivent être positionnées avec précision de façon à ce qu'elles s'interpénètrent lorsque le volet est déroulé.

Enfin un dernier inconvénient réside dans le fait que soit il faut un caisson de grande dimension, soit la série inférieure de saillies disposée sur les lattes du volet est visible de l'extérieur. Dans ce dernier cas, le dispositif de verrouillage est moins efficace parce que visible, ce qui permet de savoir comment il faut le forcer.

Le document BE-A-332 413 décrit également un dispositif de verrouillage automatique d'un volet roulant qui comprend un élément de blocage muni de dents et monté sur les parois latérales de la baie. Les dents sont dirigées vers l'extérieur par rapport à l'axe d'enroulement et de ce fait les lattes du volet doivent être poussées vers l'intérieur pour obtenir un blocage de la latte supérieure dans lesdites dents.

En outre, pour ce dispositif de verrouillage, la lamelle ou latte supérieure du tablier est directement reliée à l'arbre d'enroulement par une bande élastique.

Le document DE-A-25 18 356 décrit un dispositif de verrouillage pour volets mécaniques comportant une tige élastique perpendiculaire au cylindre d'enroulement du volet et qui va se bloquer contre un arrêt mobile solidaire du tablier lorsque l'on tente de remonter le volet de l'extérieur.

Le document EP-A-0 242 317 décrit un dispositif de verrouillage pour volets comprenant un élément d'arrêt qui est fixé sur le montant dans lequel glisse les lamelles du tablier du volet et un élément mobile faisant saillie situé sur l'une des lamelles de manière à ce qu'il s'emboîte dans l'élément d'arrêt verrouillant ainsi le volet lorsqu'on tente de le remonter de l'extérieur.

Le document CH-A-657 663 décrit un verrou automatique de fermeture d'un volet roulant. Ce verrou est constitué d'un élément de blocage mobile monté sur une charnière portée par la lamelle supérieure du volet roulant. Lorsque le volet est fermé cet élément de blocage s'engage sous des crochets présents sur le montant de glissement du tablier du volet.

Ces deux derniers systèmes de verrouillage présentent l'inconvénient de devoir être particulièrement bien ajustés et ne fonctionnent que dans le cas où le volet est complètement déroulé. En outre ils sont fort complexes et présentent l'inconvénient supplémentaire d'être visibles au moins de l'intérieur.

### But de la présente invention

Le but de la présente invention vise à proposer un dispositif de verrouillage automatique pour volets mécaniques qui soit particulièrement simple et qui évite les inconvénients de l'état de la technique.

### Principaux éléments caractéristiques de l'invention

La présente invention concerne un dispositif de verrouillage automatique de volets mécaniques comprenant un arbre d'enroulement sur lequel le tablier du volet qui est constitué de lamelles est enroulé à l'aide d'un mécanisme d'entraînement comportant:
- au moins un élément ressort configuré de manière à repousser le tablier du volet vers l'extérieur par rapport à l'arbre d'enroullement, lors du déroulement dudit volet, et
- au moins un élément d'arrêt composé d'une série de saillies sous forme de dents disposé à au moins une extrémité latérale du tablier et en vis-à-vis avec une des lamelles supérieures du tablier lorsque le volet est complètement déroulé;
   caractérisé en ce qu'au moins une des lamelles supérieures du tablier est constituée d'un profil tubulaire présentant à au moins une extrémité latérale un embout de blocage apte à se bloquer dans l'élément d'arrêt correspondant lorsqu'on tente de remonter de l'extérieur le tablier du volet déroulé.

D'autres caractéristiques et avantages complémentaires de la présente invention apparaîtront dans la description qui suit.

### Brève description des figures

Les figures 1A, 1B, et 1C représentent des vues en perspective du dispositif de verrouillage automatique selon une première forme d'exécution préférée de l'invention pour trois situations différentes.

Les figures 2A, 2B et 2C représentent des vues en perspective d'un dispositif de verrouillage automatique selon une seconde forme d'exécution préférée de l'invention pour trois situations différentes.

La figure 3 représente une vue de face des différents éléments constitutifs d'un volet selon une forme d'exécution préférée de l'invention.

La figure 4 représente plus particulièrement un élément ressort selon une forme particulière d'exécution de la présente invention.

Les figurent 5A et 5B représentent une vue en perspective et en coupe d'un profil tubulaire d'un tablier selon la présente invention.

Il est bien entendu que dans la description qui suit, les mêmes repères numériques sont utilisés pour désigner des éléments identiques ou ayant la même fonction, dans les différentes figures.

### Description détaillée de deux formes particulières d'exécution de la présente invention

Selon les deux formes d'exécution particulières de l'invention représentées respectivement aux figures 1A à 1C et aux figures 2A à 2C, un arbre d'enroulement 1 permet d'enrouler le tablier 3 d'un volet à l'aide d'un mécanisme d'entraînement (non représenté). Des éléments ressorts 5 constituent la liaison entre l'arbre d'enroulement 1 et le tablier 3 constitué de lamelles 31.

Selon une première caractéristique essentielle de la présente invention, les éléments ressorts 5 sont configurés de manière à repousser les lamelles 31 supérieures du tablier 3 vers l'extérieur par rapport à l'arbre d'enroulement 1.

Selon une seconde caractéristique essentielle de la présente invention, une des lamelles 31 supérieures du tablier 3 se présente sous la forme d'un profil tubulaire 33 muni à au moins une extrémité latérale et de préférence à ses deux extrémités d'un embout de blocage 41.

Selon une troisième caractéristique essentielle du dispositif de verrouillage selon la présente invention, au moins un élément d'arrêt 11 et de préférence deux éléments d'arrêt 11 sont disposés de part et d'autre aux extrémités latérales du tablier 3 et en vis-à-vis avec au moins une des lamelles 31 supérieures du tablier 3, et plus particulièrement avec la lamelle qui se présente sous la forme d'un profil tubulaire 33.

Cet élément d'arrêt 11 est constitué d'une série de saillies sous forme de dents 13 qui sont elles-mêmes dirigées vers le bas et en direction de l'arbre d'enroulement 1.

Il convient de noter que ces éléments d'arrêt 11 peuvent être disposés sur les faces longitudinales internes d'un caisson 7 qui contient tout le mécanisme d'enroulement du volet.

Ces éléments d'arrêt 11 peuvent être selon une autre forme d'exécution disposés directement contre la paroi ou le mur qui longe les lamelles 31 supérieures du tablier 3 déroulé.

Selon la première forme d'exécution préférée de la présente invention, représentée aux figures 1A à 1C, les éléments ressorts 5 sont de simples tiges souples qui relient directement l'arbre d'enroulement 1 à une des lamelles 31 supérieures du tablier 3 et de préférence à la lamelle présentant le profil tubulaire 33 avec les embouts de blocage.

Selon une seconde forme d'exécution préférée de la présente invention, représentée aux figures 2A à 2C, et plus particulièrement aux figures 3 et 4, les éléments ressorts 5 sont des tiges souples qui d'une part sont directement reliées à une lamelle ou latte 35 elle-même fixée à l'arbre d'enroulement 1, et d'autre part coulissent à l'autre extrémité dans un étrier 37 fixé sur une lamelle ou latte inférieure 36.

Ces lattes ou lamelles 35 ou 36 qui sont solidaires de l'élément ressort 5 ou qui sont adjacentes à l'élément ressort 5 sont avantageusement de faible longueur afin d'économiser la matière. On peut bien entendu envisager que les éléments ressorts 5 soient disposés sur des lamelles entières, c'est-à-dire qu'ils coulissent directement sur la partie supérieure du tablier.

Les figures 5A et 5B représentent plus particulièrement le profil tubulaire 33 qui est solidaire d'une des lamelles 31 supérieures du tablier 3 et qui présente à chacune de ses deux extrémités un embout 41 qui se loge dans une ouverture centrale 47 de l'extrémité du profil 33 et qui est maintenu dans cette ouverture à l'aide d'une rondelle 43 et d'une attache 45.

Le mécanisme de fonctionnement du dispositif de verrouillage automatique de volets mécaniques selon la présente invention sera décrit plus précisément dans les 3 situations suivantes :

### Situation 1 (représentée aux figures 1A et 2A) :

- dans cette situation le tablier 3 du volet est complètement déroulé;
- les éléments ressorts 5 poussent les lamelles 31 supérieures du tablier 3 vers l'extérieur par rapport à l'arbre d'enroulement 1;
- l'embout de blocage 41 se trouve dans une situation de pré-blocage, c'est-à-dire en face de l'élément d'arrêt 11 mais sans être enclenché entre les différentes dents 13 de l'élément d'arrêt 11.

### Situation 2 (représentée aux figures 1B et 2B) :

- le tablier 3 qui se trouve en position déroulée est soumis à un mouvement ascendant exécuté de l'extérieur (par exemple lorsqu'on tente d'ouvrir ce volet de l'extérieur en cas d'effraction);
- l'embout de blocage 41 se positionne entre les dents 13 de l'élément d'arrêt 11;
- le tablier 3 du volet se trouve dans ce cas bloqué et ne peut plus être levé.

### Situation 3 (représentée aux figures 1C et 2C) :

- le mécanisme d'entraînement est enclenché afin d'enrouler le tablier 3 autour de l'arbre d'enroulement 1;
- les éléments ressorts 5 induisent un mouvement vers l'intérieur par rapport à l'arbre d'enroulement 1 aux embouts de blocage 41 de manière à les déloger des éléments d'arrêt 11 correspondants;
- le tablier 3 peut être enroulé et le volet peut fonctionner normalement.

Le dispositif selon la présente invention fonctionne aussi bien pour des éléments ressorts classiques tels que représentés aux figures 1A à 1C que pour des éléments ressorts reliant différentes lamelles entre elles tels que représentés aux figures 2.

Avantageusement selon la présente invention il n'est pas nécessaire de prévoir un caisson de logement pour l'arbre d'enroulement et le tablier; en effet les éléments d'arrêt peuvent être directement positionnés contre le mur ainsi que cela est représenté aux figures 2. De même, il n'est pas nécessaire de prévoir des parois latérales (sous forme de baies) pour loger les éléments d'arrêt.

Il est bien entendu que le dispositif de verrouillage automatique selon la présente invention peut être également disposé sur des grilles de fermeture de magasin par exemple.

Selon les différentes formes d'exécution préférées représentées dans les figures annexées, on a prévu un seul élément d'arrêt de part et d'autre aux extrémités latérales du tablier et qui comprend chaque fois trois dents; il est bien entendu que diverses modifications évidentes pour l'homme de l'art peuvent être envisagées : par exemple deux éléments d'arrêts peuvent être disposés l'un en dessous de l'autre ou bien on peut augmenter le nombre de dents de telle manière qu'il ne soit plus nécessaire d'effectuer un positionnement précis lors du placement desdits éléments d'arrêt.

## Revendications

1. Dispositif de verrouillage automatique de volets mécaniques comprenant un arbre d'enroulement (1) sur lequel le tablier (3) du volet qui est constitué de lamelles (31) du volet est enroulé à l'aide d'un mécanisme d'entraînement comportant:
- au moins un élément ressort (5) configuré de manière à repousser le tablier (3) du volet vers l'extérieur par rapport à l'arbre d'enroulement (1) lors du déroulement dudit volet; et
- au moins un élément d'arrêt (11) composé d'une série de saillies sous forme de dents (13) disposé à au moins une extrémité latérale du tablier (3) et en vis-à-vis avec une des lamelles supérieures du tablier (3) lorsque le volet est complètement déroulé;
caractérisé en ce que au moins une des lamelles (31) supérieure du tablier (3) est constitué d'un profil tubulaire (33) présentant à au moins une extrémité latérale un embout de blocage (41) apte à se bloquer dans l'élément d'arrêt (11) correspondant, lorsqu'on tente de remonter de l'extérieur le tablier (3) du volet déroulé.

2. Dispositif de verrouillage automatique de volets mécaniques selon la revendication 1 caractérisé en ce que l'élément ressort (5) est une tige souple qui relie directement une des lamelles (31) supérieures du tablier (3) à l'arbre d'enroulement (1).

3. Dispositif de verrouillage automatique de volets mécaniques selon la revendication 1 caractérisé en ce que l'élément ressort (5) est constitué d'une tige souple qui d'une part est reliée à une lamelle ou latte supérieure (35) et d'autre part coulisse dans un étrier (37) lui-même relié à une lamelle ou latte inférieure (36) solidaire du tablier (3), la lamelle ou latte supérieure (35) étant directement reliée à l'arbre d'enroulement (1).

## Claims

1. An automatic locking device for mechanical shutters comprising a rolling up shaft (1) on which the apron (3) of the shutter which is built up of the slats (31) is rolled up by a driving mechanism which comprises:
- at least one spring component (5) whose configuration is such that it pushes the apron (3) of the shutter outward relative to the rolling up shaft (1) when the aforesaid shutter is unrolled; and
- at least one stop component (11) comprising a series of tooth shaped protrusions (13) set at least at one lateral end of the apron (3) and vis-à-vis one of the top slats of the apron (3) when the shutter is fully unrolled;
characterized by the fact that at least one of the top slats (31) of the apron (3) is a tubular section (33) with, at one lateral end at least, a jamming rod (41) able to be wedged in the corresponding stop component (11) when an attempt is made to pull up from the outside the apron (3) of the unrolled shutter.

2. An automatic locking device for mechanical shutters according to claim 1 characterized by the fact that the spring component (5) is a flexible rod which links directly one of the top slats (31) of apron (3) to the rolling up shaft (1).

3. An automatic locking device for mechanical shutters according to claim 1 characterized by the fact that the spring component (5) is made of a flexible rod which on the one hand is linked to a top lath or slot (35) and which on the other hand slides in a brace (37) which in turn is linked to a lower lath or slat (36) integral with the apron (3), while the top lath or slat (35) is directly linked to the rolling up shaft (1).

## Patentansprüche

1. Automatische Sperrvorrichtung für Rolläden, die eine Aufwickelwelle (1) aufweisen, auf der die aus Lamellen (31) bestehende hatte (3) des Rolladens mit Hilfe eines Antriebsmechanismus aufgewickelt wird, umfassend:
- mindestens ein Federelement (5), das so ausgebildet ist, daß es die hatte (3) des Rolladens beim Abwickeln des Rolladens bezüglich der Aufwickelwelle (1) nach außen zurückdrückt, und
- mindestens ein aus einer Reihe von zahnförmigen Vorsprüngen bestehendes Sperrelement (11), das an mindestens einem seitlichen Ende der Matte (3) und gegenüber einer der oberen Lamellen der hatte (3) angeordnet ist, wenn der Rolladen vollständig abgewickelt ist;
dadurch gekennzeichnet, daß mindestens eine der oberen Lamellen (31) der hatte (3) aus einem rohrförmigen Profil (33) besteht, das an mindestens einem seitlichen Ende ein Blockier-Ansatzstück (41) aufweist, das in dem entsprechenden Sperrelement (11) blockiert wird, wenn versucht wird, die Matte (3) des abgewickelten Rolladens von außen hochzuschieben.

2. Automatische Sperrvorrichtung für Rolläden gemäß Anspruch 1, dadurch gekennzeichnet daß das Federelement (5) ein biegsamer Stab ist, der eine der oberen Lamellen (31) der Matte (3) mit der Aufwickelwelle (1) unmittelbar verbindet.

3. Automatische Sperrvorrichtung für Rolläden gemäß Anspruch 1, dadurch gekennzeichnet daß das Federelement (5) aus einem biegsamen Stab besteht, der einerseits mit einer oberen Lamelle oder Latte (35) verbunden ist, und andererseits in einem Bügel (37) gleitet, der an einer mit der Matte (3) fest verbundenen, unteren Lamelle oder Latte (36) befestigt ist, wobei die obere Lamelle oder Latte (35) mit der Aufwickelwelle (1) unmittelbar verbunden ist.
